# EUROPÄISCHE PATENTANMELDUNG

(11) **EP 4 640 386 A1**
(43) Veröffentlichungstag der Anmeldung: **29.10.2025**
(21) Anmeldenummer: 24172048.1
(22) Anmeldetag: 24.04.2024
(51) Int. Cl.: B26D 3/08, B26D 7/01, B26F 1/02, B26F 1/40, B31B 50/25, B26F 1/44, B31F 1/08

(54) **VORRICHTUNG ZUM BEARBEITEN, INSBESONDERE ZUM STANZEN, RILLEN, PRÄGEN UND/ODER PERFORIEREN, VON FLÄCHIGEM BEARBEITUNGSMATERIAL, INSBESONDERE VON PAPIER, KARTON, WELLPAPPE UND/ODER KUNSTSTOFF**

(71) Anmelder: Cito System GmbH, 90571 Schwaig bei Nürnberg (DE)
(72) Erfinder: Löb, Marco, 91284 Neuhaus (DE); Zeybek, Ihsan, 92348 Berg (DE)
(74) Vertreter: Wagner, Sigrid

(57) **Zusammenfassung**

Die Erfindung betrifft eine Vorrichtung zum Bearbeiten, insbesondere zum Stanzen, Rillen, Prägen und/oder Perforieren, von flächigem Bearbeitungsmaterial, insbesondere von Papier, Karton, Wellpappe und/oder Kunststoff, mit einer Bearbeitungsplatte (2), von der wenigstens eine Bearbeitungslinie (3) abragt, wobei wenigstens einer Seitenflanke (4) der wenigstens einen Bearbeitungslinie (3), vorzugsweise beiden Seitenflanken (4) der wenigstens einen Bearbeitungslinie (3), wenigstens ein Profilelement (5) zugeordnet ist, das sich zumindest bereichsweise in Längsrichtung entlang der zugeordneten Seitenflanke (4) erstreckt und das zumindest bereichsweise, vorzugsweise vollständig, aus einem Elastomermaterial ausgebildet ist. Erfindungsgemäß ist vorgesehen, dass das wenigstens eine Profilelement (5) geeignet und ausgebildet ist, im Betrieb der Vorrichtung (1) auf einer Oberseite eines Bearbeitungsmaterials (7) auf- und anzuliegen und im komprimierten Zustand eine Schubkraft (27) in Richtung der Bearbeitungslinie (3) zu erzeugen, die einer durch die Bearbeitungslinie (3) erzeugten Zugkraft im Bearbeitungsbereich (21) entgegenwirkt.

## Beschreibung

Die Erfindung betrifft eine Vorrichtung zum Bearbeiten, insbesondere zum Stanzen, Rillen, Prägen und/oder Perforieren, von flächigem Bearbeitungsmaterial, insbesondere von Papier, Karton, Wellpappe und/oder Kunststoff, nach dem Oberbegriff des Anspruchs 1. Ferner betrifft die Erfindung ein Profilelement nach dem Oberbegriff des Anspruchs 19 sowie ein Verfahren zur Bearbeitung von flächigem Bearbeitungsmaterial, insbesondere von Papier, Karton, Wellpappe und/oder Kunststoff, nach dem Oberbegriff des Anspruchs 20.

Derartige Vorrichtungen zum Bearbeiten, insbesondere zum Stanzen, Rillen, Prägen und/oder Perforieren, von flächigem Bearbeitungsmaterial werden regelmäßig als Stanzvorrichtungen, Stanzmaschinen oder Stanzautomaten bezeichnet und dienen insbesondere in der Druck- und Verpackungsindustrie zum Bearbeiten von band- oder bogenförmigen Materialien aus Papier, Karton, Wellpappe und/oder Kunststoff. Eine derartige Stanzvorrichtung weist regelmäßig eine als Stanzplatte bezeichnete Bearbeitungsplatte auf, von der mehrere, ein definiertes Bearbeitungsmuster ausbildende Bearbeitungslinien abragen. Ferner umfasst die Stanzvorrichtung als Gegenwerkzeug zur Stanzplatte in der Regel eine als Gegenstanzplatte bezeichnete Gegenplatte, die beispielsweise als Wechselstanzplatte ausgebildet ist.

Bei einem Bearbeitungsvorgang wird der Abstand zwischen der Stanzplatte und der Gegenstanzplatte durch Verlagerung beider Platten oder bevorzugt durch Verlagerung von nur einer der beiden Platten, beispielsweise von der Stanzplatte, verringert. Das heißt, dass die Stanzvorrichtung vor dem eigentlichen Bearbeitungsvorgang offen ist und die Stanzplatte und die Gegenstanzplatte so weit voneinander beabstandet sind, dass ein zu bearbeitendes Material, wie beispielsweise ein Kartonbogen oder eine Wellpappe in die Stanzvorrichtung und damit zwischen die Stanzplatte und die Gegenstanzplatte eingebracht werden kann. Beim anschließenden Stanzvorgang, der nachstehend lediglich beispielhaft in Verbindung mit Wellpappe als einem zu bearbeitenden Material erläutert wird, wird der Abstand zwischen der Stanzplatte und der Gegenstanzplatte zunächst so weit verringert, bis die Bearbeitungslinie(n) auf der zu bearbeitenden Wellpappe aufsitzt oder aufsitzen. Dabei wird die Wellpappe im Aufsitzbereich komprimiert. Durch den zunehmenden Druckaufbau kommt es dann zum Eindringen der Bearbeitungslinie in die Wellpappe, wobei die Bearbeitungslinie bei der weiteren Zustellung von Stanzplatte und Gegenstanzplatte immer weiter in die Wellpappe eintaucht.

Die Eintauchtiefe der Bearbeitungslinie hängt vom jeweiligen konkret gewählten Bearbeitungsvorgang ab. Beispielsweise kann die Bearbeitungslinie durch eine Stanz- oder Schneidlinie gebildet sein, die so weit in die Wellpappe eintritt, bis diese vollständig durchgestanzt bzw. durchgetrennt ist und die Schneidlinie auf der Gegenstanzplatte aufsitzt. Alternativ dazu kann die Bearbeitungslinie aber auch durch eine Rilllinie gebildet sein, mittels der das zu bearbeitende Material entweder eingeritzt oder geprägt wird, um es beispielsweise gezielt zu schwächen und/oder eine saubere Faltung zu ermöglichen. Weiter kann die Bearbeitungslinie auch durch eine Perforationslinie gebildet sein, mittels der kleine Löcher oder Einschnitte in das zu bearbeitende Material eingebracht werden können, um es beispielsweise leichter reißen und/oder abtrennen zu können. Zudem kann die Bearbeitungslinie auch als eine sogenannte Kombinationslinie ausgebildet sein, die unterschiedliche Bearbeitungsprozesse kombiniert, beispielsweise das Stanzen und das Rillen kombiniert und somit eine Schneid-Rill-Kombinationslinie ausbildet. Die Begrifflichkeit Bearbeitungslinien umfasst somit im Kontext der vorliegenden Erfindung sämtliche einsetzbaren Werkzeuge bzw. Linien, mit denen alle möglichen Bearbeitungen, vorzugsweise im Bereich der Druck- und Verpackungsindustrie, aber nicht darauf beschränkt, durchgeführt werden können. Bearbeitungslinien werden üblicherweise aus unelastischen, unflexiblen, harten und stabilen Materialien hergestellt, beispielsweise aus Stahl oder Hartmetalllegierungen, damit sie beim Bearbeitungsvorgang die gewünschten Arbeiten durchführen können.

Dementsprechend stellen natürlich auch die Begrifflichkeiten "Stanzvorrichtung", "Stanzplatte" und "Gegenstanzplatte, die auf dem vorliegenden Fachgebiet feststehende technische Begrifflichkeiten sind, keinerlei Beschränkung dahingehend dar, dass diese lediglich für den Bearbeitungsvorgang des Stanzens einsetzbar sind. Selbstverständlich können damit, wie auf dem vorliegenden Fachgebiet üblich, jedwede Bearbeitungsvorgänge durchgeführt werden, die nicht oder nicht nur das Stanzen als solches betreffen, sondern auch andere Bearbeitungsvorgänge, wie beispielsweise das Rillen, das Prägen und/oder das Perforieren, um die gängigsten Bearbeitungsverfahren beispielhaft zu nennen.

Eine wichtige Rolle bei einem Bearbeitungsvorgang spielen darüber hinaus Profilelemente, die oftmals auch als Profilgummielemente bezeichnet werden und die jeweils ein flexibles und elastisches Element ausbilden, das entlang der Bearbeitungslinien platziert wird, um eine gleichmäßige Druckverteilung beim jeweiligen Bearbeitungsvorgang zu gewährleisten.

Bei bestimmten Bearbeitungsvorgängen bzw. bestimmten Arbeitsbedingungen, wie beispielsweise bei sehr trockener Wellpappe oder sehr dünnen Decklagen von Wellpappe, besteht jedoch oftmals die Gefahr, dass die Decklagen durch die beim Bearbeitungsvorgang auf das Bearbeitungsmaterial einwirkenden Zugkräfte einreißen können. Zudem besteht oftmals die Gefahr, dass zum Beispiel beim Rillvorgang die Faltung nicht symmetrisch ist, wodurch es zum sogenannten Fishtailing kommen kann, bei dem sich die Ränder des Materials an der Falte nach außen biegen oder wellen.

Demgegenüber ist es Aufgabe der vorliegenden Erfindung, eine Vorrichtung zum Bearbeiten, insbesondere zum Stanzen, Rillen, Prägen und/oder Perforieren, von flächigem Bearbeitungsmaterial, insbesondere von Papier, Karton, Wellpappe und/oder Kunststoff, zur Verfügung zu stellen, mit der die Gefahr einer Beschädigung des Bearbeitungsmaterials, insbesondere ein Einreißen und/oder Fishtailing, zuverlässig vermieden werden können. Eine weitere Aufgabe der Erfindung ist es, ein hierfür geeignetes Profilelement sowie ein geeignetes Verfahren zur Verfügung zur stellen.

Diese Aufgabe wird gelöst mit den Merkmalen der unabhängigen Patentansprüche. Vorteilhafte Ausgestaltungen sind Gegenstand der darauf rückbezogenen Unteransprüche.

Die Erfindung betrifft eine Vorrichtung zum Bearbeiten, insbesondere zum Stanzen, Rillen, Prägen und/oder Perforieren, von flächigem Bearbeitungsmaterial, insbesondere von Papier, Karton, Wellpappe und/oder Kunststoff. Die Vorrichtung weist eine Bearbeitungsplatte auf, von der wenigstens eine Bearbeitungslinie abragt, vorzugsweise mehrere ein definiertes Bearbeitungsmuster ausbildende Bearbeitungslinien abragen. Wenigstens einer Seitenflanke der wenigstens einen Bearbeitungslinie, vorzugsweise beiden Seitenflanken der wenigstens einen Bearbeitungslinie, ist wenigstens ein Profilelement zugeordnet, das sich zumindest bereichsweise in Längsrichtung entlang der zugeordneten Seitenflanke erstreckt und das zumindest bereichsweise, vorzugsweise vollständig, aus einem Elastomermaterial ausgebildet ist. Ein derartiges, wenigstens bereichsweise, vorzugsweise im Wesentlichen vollständig, elastisches Profilelement bildet also gemäß dem auf dem Fachgebiet vorherrschenden Terminus technicus einen Profilgummi aus.

Erfindungsgemäß ist vorgesehen, dass das wenigstens eine Profilelement geeignet und ausgebildet ist, im Betrieb der Vorrichtung auf einer Oberseite eines Bearbeitungsmaterials auf- und/oder anzuliegen und im komprimierten Zustand eine Schubkraft in Richtung der Bearbeitungslinie zu erzeugen, die einer durch die Bearbeitungslinie erzeugten Zugkraft im Bearbeitungsbereich entgegenwirkt.

Dadurch wird die resultierende Kraft auf das Bearbeitungsmaterial im Bearbeitungsbereich deutlich reduziert, wodurch sich Beschädigungen des Bearbeitungsmaterials funktionssicher und zuverlässig vermeiden lassen. Beispielsweise können dadurch insbesondere bei einer Wellpappe als Bearbeitungsmaterial seitliche Bewegungen der Welle(n) beim Bearbeitungs- bzw. Rillvorgang stark reduziert werden, was zu einer besseren Zentrierung des gesamten Bearbeitungs- bzw. Rillsystems führt.

Gemäß einer besonders bevorzugten Ausführungsform ist vorgesehen, dass das wenigstens eine Profilelement auf seiner der Bearbeitungslinie zugewandten inneren Profilseite eine, vorzugsweise konkave, Ausnehmung aufweist, die durch einen nach innen gewölbten Krümmungswandabschnitt gebildet ist und/oder die im unbelasteten Grundzustand einen Freiraum zwischen der inneren Profilseite und der Bearbeitungslinie ausbildet, der im unbelasteten Grundzustand über einen im Bereich des freien Endes der Bearbeitungslinie ausgebildeten Spalt zwischen der zugeordneten Seitenflanke der Bearbeitungslinie und dem Profilelement zugänglich ist. Eine derartige Geometrie des Profilelementes trägt zum einen besonders vorteilhaft dazu bei, dass das am Bearbeitungsmaterial zur Anlage gebrachte komprimierte Profilelement das zu bearbeitende Material, zum Beispiel Wellpappe und hier insbesondere eine Decklage und/oder einen Wellenbereich einer Wellpappe, mit einer Schubkraft bzw. einem Druck in Richtung der Bearbeitungslinie beaufschlagt, die den Zugkräften aus dem Bearbeitungsvorgang entgegenwirkt. Zudem lassen sich durch diese konkrete Geometrie des Profilelementes Gegenzurichtungen, wie beispielsweise Zurichtstreifen, im unkomprimierten Grundzustand des Profilelementes sehr leicht und funktionssicher sowie positionsgenau auf das freie Ende der Bearbeitungslinie aufsetzen bzw. aufstecken, was nachstehend in Verbindung mit einer besonders bevorzugten Ausführungsform nochmals eingehender erläutert wird.

Gemäß einer weiteren besonders bevorzugten Ausgestaltung erstreckt sich der Krümmungswandabschnitt, bezogen auf den Profilelementquerschnitt, zwischen einem ersten Profilelement-Wandabschnitt und einem davon in Profilelement-Hochachsenrichtung beabstandeten zweiten Profilelement-Wandabschnitt der inneren Profilseite, wobei der zweite Profilelement-Wandabschnitt im unbelasteten Grundzustand dem freien Ende der Bearbeitungslinie zugeordnet ist und zur Ausbildung des Spaltes einen definierten Spaltabstand zu der zugeordneten Seitenflanke der Bearbeitungslinie aufweist. Der Spaltabstand zwischen dem zweiten Profilelement-Wandabschnitt und der Seitenflanke beträgt hierbei beispielsweise 0,5mm bis 5,0mm, bevorzugt 1,0mm bis 4,0mm, höchst bevorzugt 1,5mm bis 2,5mm. Mit einem derartigen besonders bevorzugten Aufbau bzw. mit einem derartigen besonders bevorzugten Spaltabstand können nicht nur, wie vorstehend beschrieben, Gegenzurichtungen, wie insbesondere Zurichtstreifen, bequem und funktionssicher sowie positionsgenau auf das freie Ende der jeweiligen Bearbeitungslinie aufgesteckt werden, sondern wird darüber hinaus eine, vorzugsweise konkave, Ausnehmung ausgebildet, mit der es auf besonders einfache und funktionssichere Weise gelingt, dass das Profilelement das zu bearbeitende Material, insbesondere Wellpappe und hier insbesondere eine Decklage und/oder einen Wellenbereich einer Wellpappe, in Richtung der Bearbeitungslinie zieht und so den Zugkräften aus dem Bearbeitungsvorgang entgegenwirkt.

Um im komprimierten Zustand des Profilelementes die gewünschte Schubkraft in Richtung der Bearbeitungslinie zu erzeugen, ist es besonders vorteilhaft, wenn das wenigstens eine Profilelement einen Stirnseitenwandabschnitt aufweist, der im Bereich des freien Endes der Bearbeitungslinie einen Bearbeitungsmaterial-Kontaktbereich ausbildet. Ein derartiger definierter Bearbeitungsmaterial-Kontaktbereich im Bereich des freien Endes der Bearbeitungslinie ermöglicht eine flexible und für jeden Anwendungsfall geeignete Gestaltung des Profilelementes in dem für die Schubkrafterzeugung besonders relevanten Bereich. In diesem Zusammenhang ist es zudem besonders vorteilhaft, wenn eine der Bearbeitungslinie zugewandte innere Profilseite mittels eines im Bereich des freien Endes der Bearbeitungslinie ausgebildeten Übergangsbereichs in den, den Bearbeitungsmaterial-Kontaktbereich ausbildenden Stirnseitenwandabschnitt übergeht. Damit lässt sich zudem ein definierter Übergangsbereich für den, für die Schubkrafterzeugung ebenfalls relevanten Bereich der inneren Profilseite ausbilden.

Gemäß einer hierzu besonders bevorzugten konkreten Ausführungsform ist vorgesehen, dass der zweite Profilelement-Wandabschnitt den Übergangsbereich als einen Übergangsbereich zwischen dem Krümmungswandabschnitt und dem sich in Richtung von der inneren Profilseite und/oder der Bearbeitungslinie weg erstreckenden Stirnseitenwandabschnitt des Profilelementes ausbildet. Mit einem derartigen konkreten, je nach dem Bearbeitungsvorgang gezielt ausgebildeten Übergangsbereich zu einem Stirnseitenwandabschnitt, der den Bearbeitungsmaterial-Kontaktbereich ausbildet, lassen sich die gewünschten Bearbeitungsergebnisse auf einfache Weise ausbilden und einsteuern.

Dies gelingt gemäß einer weiteren besonders bevorzugten Ausgestaltung zusätzlich oder alternativ insbesondere auch dann, wenn der Übergangsbereich durch eine Verrundung, bevorzugt durch eine, bezogen auf den Profilelementquerschnitt, vorsprungartig von der inneren Profilseite und/oder in Richtung Bearbeitungslinie abragende verrundete Nase gebildet ist. Mit einer derartigen Verrundung, insbesondere mit einer vorsprungartig abragenden verrundeten Nase, lassen sich unerwünschte Kraftspitzen im Anlagebereich vorteilhaft vermeiden, was einer Beschädigung des zu bearbeitenden Materials vorbeugt. Dies gelingt insbesondere mit einer Verrundung, bevorzugt mit einer verrundeten Nase, die einen Radius von 0,2mm bis 2mm, bevorzugt von 0,3mm bis 1,0mm aufweist.

Gemäß einer weiteren besonders bevorzugten Ausgestaltung ist vorgesehen, dass der Übergangsbereich stetig, also nahtlos ohne Kante oder Stufe, in den Krümmungswandabschnitt und/oder in den Stirnseitenwandabschnitt übergeht. Damit wird die funktionssicher Komprimierung des Profilelementes im Betrieb ohne ein unerwünschtes Einknicken durch eventuell auftretende Kraftspitzen vermieden.

Ein besonders vorteilhaftes Ziehen des zu bearbeitenden Materials bzw. des Bearbeitungsmaterials in Richtung Bearbeitungslinie gelingt weiter mit einer besonders bevorzugten Ausführungsform, bei der vorgesehen ist, dass der Stirnseitenwandabschnitt, bezogen auf den Profilelementquerschnitt, eine winklig und/oder schräg verlaufende stirnseitige Anlagefläche des Profilelementes ausbildet, die in Richtung von einer Oberseite eines (insbesondere gedachten) Bearbeitungsmaterials weg gegen die Horizontale geneigt ist, also zum Beispiel nach hinten von der inneren Profilseite weg und nach unten zur Bearbeitungsplatte hin geneigt ist bzw. vom Übergangsbereich ausgehend nach hinten in Richtung von der inneren Profilseite weg und in Richtung erster Profilelement-Wandabschnitt abfällt. Hierzu kann der Stirnseitenwandabschnitt gemäß einer besonders bevorzugten konkreten Ausgestaltung mit einem Winkel von 10° bis 50°, bevorzugt mit einem Winkel von 20° bis 40°, gegen die Horizontale geneigt sein. Die Horizontale ist hierbei vorzugsweise durch einen gedacht horizontal und ungeneigt verlaufenden Stirnseitenwandabschnitt gebildet.

Gemäß einer weiteren besonders bevorzugten konkreten Ausgestaltung geht der Stirnseitenwandabschnitt auf seiner, bezogen auf den Profilelementquerschnitt, der inneren Profilseite abgewandten Seite mit einem zweiten Übergangsbereich in eine äußere Profilseite über. Je nach der konkret gewünschten Wirkung des Profilelementes kann hierbei vorgesehen sein, dass dieser zweite Übergangsbereich verrundet ist und/oder dass die äußere Profilseite, bezogen auf die Profilelement-Hochachsenrichtung, geradlinig oder gekrümmt verläuft.

Der zweite Profilelement-Wandabschnitt, bevorzugt die Verrundung, höchst bevorzugt die verrundete Nase, kann gemäß einer weiteren bevorzugten Ausgestaltung das freie Ende der Bearbeitungslinie im unbelasteten Grundzustand und bezogen auf die Profilelement-Hochachsenrichtung wenigstens mit einem Teilbereich überragen. Dadurch gelangt der zweite Profilelement-Wandabschnitt zeitlich gesehen vor dem freien Ende der Bearbeitungslinie in Kontakt mit dem zu bearbeitenden Bearbeitungsmaterial. Dies kann zum Beispiel in Verbindung mit Wellpappe von besonderem Vorteil sein, um sicherzustellen, dass die Deckschicht bereits frühzeitig in Richtung Bearbeitungslinie gezogen wird. Alternativ dazu kann der zweite Profilelement-Wandabschnitt, bevorzugt die Verrundung, höchst bevorzugt die verrundete Nase, aber auch unterhalb des freien Endes der Bearbeitungslinie liegen oder sich in etwa auf gleicher Höhe mit dem freien Ende der Bearbeitungslinie befinden. Bei einem derartigen Aufbau gelangt dann das freie Ende der Bearbeitungslinie entweder zeitlich nach dem zweiten Profilelement-Wandabschnitt oder gleichzeitig mit diesem zur Anlage an dem zu bearbeitenden Material. Mit einer derartigen Ausgestaltung kann somit die konkrete Geometrie des Profilelementes gezielt und flexibel an die jeweilige Bearbeitungsaufgabe angepasst werden. Dadurch entsteht ein wesentlicher konstruktiver Freiraum.

Gemäß einer weiteren besonders bevorzugten Ausgestaltung kann der erste Profilelement-Wandabschnitt mit einem Angrenzungsbereich unmittelbar an einen zugeordneten Flankenabschnitt der Seitenflanke der Bearbeitungslinie angrenzen, vorzugsweise dort spaltfrei anliegen. Damit gelingt eine besonders einfach und reproduzierbare Anordnung des Profilelementes in der gewünschten Position. Dies ist insbesondere auch dann der Fall, wenn gemäß einer besonders bevorzugten konkreten Ausgestaltung vorgesehen ist, dass der Flankenabschnitt durch einen bearbeitungsplattenseitigen unteren Bereich der zugeordneten Seitenflanke der Bearbeitungslinie gebildet ist.

Der Angrenzungsbereich wird dabei besonders bevorzugt durch eine vertikale und in Hochachsenrichtung des Profilelementes verlaufende Fläche des ersten Profilelement-Wandabschnittes gebildet, wobei bevorzugt vorgesehen ist, dass die Fläche, bezogen auf den Profilelementquerschnitt, eine Länge von 0,5mm bis 3mm, bevorzugt von 0,8mm bis 1,5mm, aufweist. Wie die erfinderseitigen Versuche gezeigt haben, ergibt sich mit einer derartigen konkreten Ausgestaltung des ersten Profilelement-Wandabschnittes nicht nur einen funktionssichere Positionierung und Anordnung des Profilelementes an der Bearbeitungsplatte bzw. an der Bearbeitungslinie, sondern wird darüber hinaus auch die Funktionsfähigkeit des Profilelementes in der zuvor beschriebene Art und Weise unterstützt und nicht beeinträchtigt.

Dies gilt auch für einen weiteren besonders bevorzugten Aufbau, gemäß dem vorgesehen ist, dass der erste Profilelement-Wandabschnitt den zweiten Profilelement-Wandabschnitt, bezogen auf die Querrichtung und/oder in Richtung zur zugeordneten Seitenflanke der Bearbeitungslinie hin überragt, beispielsweise um 0,5mm bis 5,0mm, bevorzugt um 1,0mm bis 4,0mm, höchst bevorzugt um 1,5mm bis 2,5mm, überragt. Ein derartiger Aufbau hat insbesondere auch den Vorteil, dass damit dann gleichzeitig auch der gewünschte Spaltabstand des Profilelementes im Bereich des freien Endes der Bearbeitungslinie in der gewünschten Weise funktionssicher und zuverlässig ausgebildet und eingestellt werden kann.

Auch in Verbindung mit dem ersten Profilelement-Wandabschnitt ist es besonders bevorzugt, dass der erste Profilelement-Wandabschnitt stetig, also nahtlos ohne Kante oder Stufe, in den Krümmungswandabschnitt übergeht. Damit wird die funktionssicher Komprimierung des Profilelementes im Betrieb ohne ein unerwünschtes Einknicken durch eventuell auftretende Kraftspitzen vermieden.

Wie die erfinderseitigen Versuche weiter gezeigt haben, lassen sich die gewünschten Ergebnisse insbesondere mit einer konkreten Ausführungsform erzielen, bei der die gesamte Höhe des Profilelementes, bezogen auf den Profilelementquerschnitt und gemessen zwischen den beiden in Profilelement-Hochachsenrichtung gesehen einander abgewandten Außenflächen des zweiten Profilelement-Wandabschnittes und des ersten Profilelement-Wandabschnittes, 5,0 mm bis 15,0 mm, bevorzugt 6,0 mm bis 12,0 mm, höchst bevorzugt 7,0 mm bis 10,0 mm, beträgt.

Gemäß einer weiteren besonders bevorzugten Ausgestaltung kann vorgesehen werden, dass der erste Profilelement-Wandabschnitt an seiner, dem Krümmungswandabschnitt abgewandten Unterseite in einen sich in Richtung von der inneren Profilseite und/oder der Bearbeitungslinie weg erstreckenden Bodenwandabschnitt des Profilelementes übergeht. Ein derartiger Bodenwandabschnitt ist besonders vorteilhaft für eine funktionssichere Anbringung an einer Bearbeitungsplatte geeignet. Dementsprechend ist bevorzugt vorsehen, dass das Profilelement mit dem Bodenwandabschnitt an der Bearbeitungsplatte angebunden ist, vorzugsweise mittels eines Befestigungselementes und/oder mittels eines Haftmittels angebunden ist. Ein Haftmittel ist hierbei bevorzugt und beispielsweise durch eine Haftschicht, beispielsweise durch eine mit einem Klebstoff versehene Haftschicht, gebildet.

Für einen kompakten und kleinbauenden Aufbau des Profilelementes, der zudem einfach herstellbar ist kann vorgesehen werden, dass der Bodenwandabschnitt ein, bezogen auf den Profilelementquerschnitt, horizontal verlaufender Wandabschnitt ist, der an seinem der inneren Profilseite abgewandten Ende in eine äußere Profilseite des Profilelementes übergeht.

Der Krümmungswandabschnitt kann grundsätzlich durch jede geeignete Wölbung ausgebildet sein, ist jedoch bevorzugt eine C-förmige gekrümmte Wölbung, besonderes bevorzugt durch eine kreisförmige gekrümmte Wölbung mit einem definierten Krümmungsradius gebildet. Dadurch wird ein gleichmäßiger Verlauf des Krümmungswandabschnittes sichergestellt, der hilft ein unerwünschtes Einknicken oder Ausknicken zu vermeiden. Besonders bevorzugt ist hierzu gemäß einer konkreten Ausführungsform vorgesehen, dass der Krümmungsradius 3,0 mm bis 15,0 mm, bevorzugt 4,0 mm bis 12,0 mm, höchst bevorzugt 4,0 mm bis 10,0 mm, beträgt.

Gegenzurichtungen sind allgemein bekannt und betreffen ein Hilfsmittel, welches zum Beispiel beim Stanzen bzw. Rillen von Papier, Karton, Wellpappe und/oder Kunststoff verwendet wird. Zu den Gegenzurichtungen werden vor allem auch sogenannte Zurichtstreifen (auch Kanal-Fertignute genannt) gezählt, bei denen pro Nutkanal ein Zurichtstreifen benötigt wird. Die Zurichtstreifen selbst sind so aufgebaut, wie beispielsweise in der DE 197 15 800 C2 beschrieben, nämlich mit einer, zwei benachbarte und voneinander beabstandete, oftmals abgeschrägte Materialstreifen tragenden Trägerschicht, die an ihrer Unterseite mit einer Haftschicht und einer die Haftschicht abdeckenden Abdeckschicht versehen ist. Die beiden beabstandeten Materialstreifen definieren zwischen sich einen Nutkanal, in dem ein als Montageprofilelement bezeichneter Leitstreifen lösbar gehaltert ist, der in an sich bekannter Weise dazu dient, auf eine Bearbeitungslinie aufgesteckt zu werden, um den Zurichtstreifen anschließend bei einer entsprechenden Betätigung der Vorrichtung lagegenau auf einer zugeordneten Gegenplatte zu positionieren. Im Zusammenhang mit derartigen Zurichtstreifen als Gegenzurichtungen bietet die erfindungsgemäße Ausbildung der Profilelemente mit ihren über den Spalt zugänglichen Freiräumen zwischen der Bearbeitungslinie und einer inneren Profilseite eines Profilelementes die Möglichkeit einer besonders vorteilhaften, schnellen und dabei funktionssicheren sowie positionsgenauen Halterung der Zurichtstreifen an den Bearbeitungslinien, was sich wiederum vorteilhaft auf die lagegenaue Positionierung der Zurichtstreifen auf der Gegenplatte auswirkt. Dementsprechend ist gemäß dieser besonders bevorzugten Ausführungsform vorgesehen, dass eine der Bearbeitungsplatte zugeordnete Gegenplatte vorgesehen ist und dass ein Zurichtstreifen als Gegenzurichtung vorgesehen ist, der geeignet und ausgebildet ist, auf der Gegenplatte angehaftet zu werden. Der Zurichtstreifen weist eine, zwei benachbarte und voneinander beabstandete Materialstreifen tragende Trägerschicht auf, wobei bevorzugt vorgesehen ist, dass die Trägerschicht an ihrer Unterseite mit einer Haftschicht und einer die Haftschicht abdeckenden Abdeckschicht versehen ist.

Weiter ist bei dieser Ausführungsvariante vorgesehen, dass die beiden beabstandeten Materialstreifen zwischen sich einen Nutkanal ausbilden, in dem ein Leitstreifen lösbar gehaltert ist, wobei der Leitstreifen mittels einer durch zwei Klemmschenkel gebildeten Klemmvorrichtung auf das freie Ende der Bearbeitungslinie aufsteckbar ist, um den Zurichtstreifen dort, insbesondere für eine nachfolgende lagegenaue Positionierung des Zurichtstreifens auf der Gegenplatte, lösbar zu haltern. Weiter ist beiden Seitenflanken der wenigstens einen Bearbeitungslinie jeweils wenigstens ein Profilelement zugeordnet, das sich zumindest bereichsweise in Längsrichtung entlang der zugeordneten Seitenflanke erstreckt, so dass im unbelasteten Grundzustand ein Freiraum zwischen der inneren Profilseite der jeweiligen Profilelemente und der Bearbeitungslinie ausgebildet ist, der im unbelasteten Grundzustand über einen von Seiten des freien Endes der Bearbeitungslinie her zugänglichen Spalt zwischen der zugeordneten Seitenflanke der Bearbeitungslinie und dem Profilelement zugänglich ist.

Weiter ist bei dieser Ausführungsform vorgesehen, dass jeder der beiden Klemmschenkel im aufgesteckten Zustand des Leitstreifens und damit des Zurichtstreifens den jeweils zugeordneten Spalt zwischen der Bearbeitungslinie und dem Profilelement durchgreift und in einen der beiden Freiräume eingreift und dort unter klemmender Anlage an der zugeordneten Seitenflanke der Bearbeitungslinie aufgenommen ist. Bevorzugt ist hierbei vorgesehen, dass das jeweilige Profilelement, vorzugsweise der zweite Profilelement-Wandabschnitt des jeweiligen Profilelementes, im aufgesteckten Zustand des Zurichtstreifens an dem jeweils zugeordneten Klemmschenkel anliegt.

Weiter beansprucht die Erfindung ein Profilelement zur Verwendung in einer Vorrichtung zum Bearbeiten, insbesondere zum Stanzen, Rillen, Prägen und/oder Perforieren, von flächigem Bearbeitungsmaterial, insbesondere von Papier, Karton, Wellpappe und/oder Kunststoff, vorzugsweise zur Verwendung in einer Vorrichtung wie sie vorstehend beschrieben worden ist. Das erfindungsgemäße Profilelement ist geeignet und ausgebildet, auf einer Oberseite eines Bearbeitungsmaterials auf- und/oder anzuliegen und im komprimierten Zustand eine Schubkraft in Richtung der Bearbeitungslinie zu erzeugen, die einer durch die Bearbeitungslinie erzeugten Zugkraft im Bearbeitungsbereich entgegenwirkt.

Die sich hiermit ergebenden Vorteilen sind identisch mit denjenigen, wie sie bereits zuvor in Verbindung mit der erfindungsgemäßen Vorrichtung ausführlich gewürdigt worden sind. Insofern wird zur Vermeidung von Wiederholungen auf die zuvor gemachten Ausführungen zur Vorrichtung verwiesen.

Dies gilt ebenfalls für eine besonders bevorzugte Ausgestaltung des Profilelementes, gemäß vorgesehen ist, dass das Profilelement auf seiner im montierten Zustand einer Bearbeitungslinie zugewandten inneren Profilseite eine, vorzugsweise konkave, Ausnehmung aufweist, die durch einen nach innen gewölbten Krümmungswandabschnitt gebildet ist und/oder die geeignet und ausgebildet ist, in einem an einer Bearbeitungsplatte montierten unbelasteten Grundzustand einen Freiraum zwischen der inneren Profilseite und einer zugeordneten Bearbeitungslinie auszubilden, der im unbelasteten Grundzustand über einen im Bereich des freien Endes der Bearbeitungslinie ausgebildeten Spalt zwischen der zugeordneten Seitenflanke der Bearbeitungslinie und dem Profilelement zugänglich ist
Dies gilt weiter ebenfalls für eine besonders bevorzugte Ausgestaltung des Profilelementes, gemäß der sich der Krümmungswandabschnitt, bezogen auf den Profilelementquerschnitt, zwischen einem ersten Profilelement-Wandabschnitt und einem davon beabstandeten zweiten Profilelement-Wandabschnitt der inneren Profilseite erstreckt, wobei der zweite Profilelement-Wandabschnitt geeignet und ausgebildet ist, dergestalt an einer Bearbeitungsplatte neben einer Bearbeitungslinie montiert zu werden, dass der zweite Profilelement-Wandabschnitt dem freien Ende der Bearbeitungslinie zugeordnet ist und im unbelasteten Grundzustand einen definierten Spaltabstand zu der zugeordneten Seitenflanke der Bearbeitungslinie aufweist.

Die Erfindung beansprucht ferner ein Verfahren zur Bearbeitung von flächigen Bearbeitungsmaterialien, vorzugsweise zum Bearbeiten von band- oder bogenförmigen Bearbeitungsmaterialien aus Papier, Karton, Wellpappe und/oder Kunststoff, mittels einer Vorrichtung, wie sie bereits zuvor ausführlich gewürdigt und beschrieben worden ist. Erfindungsgemäß ist bei diesem Verfahren vorgesehen, dass dass das wenigstens eine Profilelement im Betrieb der Vorrichtung auf einer Oberseite eines zu bearbeitenden Bearbeitungsmaterials, vorzugsweise auf einer Decklage einer zu bearbeitenden Wellpappe, auf- und/oder anliegt und im komprimierten Zustand eine Schubkraft in Richtung der Bearbeitungslinie erzeugt, die einer durch die Bearbeitungslinie erzeugten Zugkraft im Bearbeitungsbereich entgegenwirkt.

Auch hier wurden die sich dadurch ergebenden Vorteile bereits zuvor in Verbindung mit der Vorrichtung ausführlich erläutert, sodass zur Vermeidung von Wiederholungen auf die zuvor gemachten Ausführungen verwiesen wird.

Es zeigen:
- Fig. 1a: eine schematische und lediglich prinzipielle Schnittdarstellung einer beispielhaften Ausführungsform einer erfindungsgemäßen Vorrichtung im geöffneten Zustand und bei bereits eingeführter Wellpappe als beispielhaftem Bearbeitungsmaterial,
- Fig. 1b: eine der Fig. 1a entsprechende Darstellung bei geschlossener Vorrichtung,
- Fig. 2a: eine schematische und vergrößerte Detailansicht einer an einer Bearbeitungsplatte angeordneten Bearbeitungslinie mitsamt beidseitig angeordneten Profilelementen,
- Fig. 2b: eine vergrößerte Einzeldarstellung eines Profilelementes aus der Fig. 2a,
- Fig. 3a: eine schematische und beispielhafte Darstellung der erfindungsgemäßen Vorrichtung im geöffneten Zustand sowie in Verbindung mit einem auf die Bearbeitungslinie aufgesteckten Zurichtstreifen,
- Fig. 3b: eine der Fig. 3a entsprechende Darstellung der Vorrichtung, bei der der Zurichtstreifen durch Absenken der Bearbeitungsplatte auf die Gegenplatte aufgeklebt wird,
- Fig. 3c: die Vorrichtung im wieder geöffneten Zustand bei abgehobener Bearbeitungsplatte.

In der Figur 1a ist schematisch und beispielhaft eine Ausführungsform einer erfindungsgemäßen Vorrichtung 1 zum Bearbeiten, insbesondere zum Stanzen, Rillen, Prägen und/oder Perforieren, von flächigem Bearbeitungsmaterial, insbesondere von Papier, Karton, Wellpappe und/oder Kunststoff, gezeigt. Diese Vorrichtung 1 weist im gezeigten Beispielfall eine ebene Bearbeitungsplatte 2 auf, von der hier weiter lediglich beispielhaft eine als Rilllinie ausgebildete Bearbeitungslinie 3 abragt. Es versteht sich, dass vor einer derartigen Bearbeitungsplatte 2 selbstverständlich auch mehrere, ein definiertes Bearbeitungsmuster ausbildende Bearbeitungslinien abragen können.

Im hier gezeigten Beispielfall ist jeder der beiden Seitenflanken 4 der Bearbeitungslinie 3 ein Profilelement 5 zugeordnet, das sich zumindest bereichsweise in Längsrichtung (in die Bildebene hinein) entlang der zugeordneten Seitenflanken 4 erstreckt und das im hier gezeigten Beispielfall vollständig aus einem Elastomermaterial ausgebildet ist.

Die Vorrichtung 1 weist des Weiteren eine der Bearbeitungsplatte 2 zugeordnete Gegenplatte 6 auf, auf der im hier gezeigten Beispielfall der Figur 1a bereits eine Wellpappe als flächiges und zu bearbeitendes Bearbeitungsmaterial 7 aufliegt. Die Vorrichtung 1 ist in der Figur 1a im geöffneten Zustand gezeigt, bei der die Bearbeitungsplatte 2 mitsamt der Bearbeitungslinie 3 und den beiden Profilelementen 5 beabstandet oberhalb der Wellpappe 7 und damit der Gegenplatte 6 angeordnet ist.

Wie dies insbesondere aus der Figur 1b ersichtlich ist, wird bei einem Bearbeitungsvorgang der Abstand zwischen der Bearbeitungsplatte 2 und der Gegenplatte 6, hier beispielhaft durch Verlagerung der Bearbeitungsplatte 2 in Richtung der Gegenplatte 6, verringert, wodurch sowohl die Bearbeitungslinie 3 als auch die Profilelemente 5 zur Anlage an der Wellpappe 7 gebracht werden bzw. auf dieser aufsetzen. Dies wird nachstehend noch eingehend näher erläutert. Zuvor soll jedoch in Verbindung mit den Figuren 2a und 2b ein vorteilhafter Aufbau der Profilelemente 5 näher erläutert werden:
Wie dies aus den beiden Figuren 2a und 2b ersichtlich ist, weisen die hier beispielhaft zwei Profilelemente 5, die hinsichtlich ihrer geometrischen Ausgestaltung als Gleichteile ausgebildet sind, auf der, der Bearbeitungslinie 3 zugewandten inneren Profilseite 8 eine konkave Ausnehmung auf, die durch einen nach innen gewölbten Krümmungswandabschnitt 9 gebildet ist. Dieser Krümmungswandabschnitt 9 ist hier beispielhaft mit einer C-förmig und kreisförmig gekrümmten Wölbung ausgebildet. Die kreisförmig gekrümmte Wölbung weist einen definierten Krümmungsradius auf, der 3,0 mm bis 15,0 mm, bevorzugt 4,0 mm bis 12,0 mm, höchst bevorzugt 4,0 mm bis 10,0 mm, betragen kann. Im hier gezeigten Beispielfall ist der Krümmungsradius mit R5 bezeichnet ist, was einem Krümmungsradius von 5,0 mm entspricht.

Wie dies insbesondere aus der Figur 2a ersichtlich ist, bildet die durch den Krümmungswandabschnitt 9 ausgebildete konkave Ausnehmung zudem im hier gezeigten unbelasteten Grundzustand der Profilelemente 5 jeweils einen Freiraum 10 zwischen der inneren Profilseite 8 und der Bearbeitungslinie 3 aus, der über einen im Bereich des freien Endes 11 der Bearbeitungslinie 3 ausgebildeten Spalt 12 zwischen der zugeordneten Seitenflanke 4 der Bearbeitungslinie 3 und dem Profilelement 5 zugänglich ist.

Wie dies aus den Figuren 2a und 2b weiter ersichtlich ist, erstreckt sich der Krümmungswandabschnitt 9, bezogen auf den Profilelementquerschnitt, zwischen einem ersten Profilelement-Wandabschnitt 13 und einem davon in Profilelement-Hochachsenrichtung z beabstandeten zweiten Profilelement-Wandabschnitt 14. Der zweite Profilelement-Wandabschnitt 14 ist im in der Figur 2a gezeigten unbelasteten Grundzustand dem freien Ende 11 der Bearbeitungslinie 3 zugeordnet und weist zur Ausbildung des Spaltes 12 einen definierten Spaltabstand zu der jeweils zugeordneten Seitenflanke 4 der Bearbeitungslinie 3 auf. Der Spaltabstand zwischen dem zweiten Profilelement-Wandabschnitt 14 und der jeweiligen Seitenflanke 4 beträgt zum Beispiel 0,5 mm bis 5,0 mm, bevorzugt 1,0 mm bis 4,0 mm, höchst bevorzugt 1,5 mm bis 2,5 mm. Im hier gezeigten Beispielfall beträgt der Spaltabstand in der Figur 2a jeweils 1,8 mm.

Wie dies aus den Figuren 2a und 2b zudem weiter ersichtlich ist, bildet der zweite Profilelement-Wandabschnitt 14 einen Übergangsbereich zwischen dem Krümmungswandabschnitt 9 und einem sich in Richtung von der inneren Profilseite 8 bzw. der Bearbeitungslinie 3 weg erstreckenden Stirnseitenwandabschnitt 15 des Profilelementes 5 aus. Dieser Stirnseitenwandabschnitt 15 bildet hierbei zudem, wie dies nachstehend noch in Verbindung mit der Figur 1b näher erläutert wird, einen Bearbeitungsmaterial-Kontaktbereich aus.

Wie dies weiter aus den Figuren 2a und 2b ersichtlich ist, ist der Übergangsbereich hier konkret durch eine vorsprungartig von der inneren Profilseite 8 und in Richtung Bearbeitungslinie 3 abragende, verrundete Nase 16 gebildet. Die Verrundung der verrundeten Nase 16 weist beispielsweise einen Radius von 0,5 mm bis 3,0 mm, bevorzugt von 1,0 mm bis 2,5 mm, auf.

Wie dies aus den Figuren 2a und 2b weiter sehr gut ersichtlich ist, geht der durch die verrundete Nase 16 gebildete Übergangsbereich stetig, also nahtlos ohne Kante bzw. Stufe, in den Krümmungswandabschnitt 9 sowie in den Stirnseitenwandabschnitt 15 über.

Der Stirnseitenwandabschnitt 15 bildet hier, bezogen auf den in den Figuren 2a und 2b gezeigten Profilelementquerschnitt, eine winklig bzw. schräg verlaufende stirnseitige Anlagefläche der Profilelemente 5 aus, die vom Übergangsbereich 16 ausgehend jeweils nach hinten in Richtung von der inneren Profilseite 8 weg und in Richtung erster Profilelement-Wandabschnitt 13 bzw. in Richtung Bearbeitungsplatte 2 abfällt. Der Stirnseitenwandabschnitt 15 ist hier bevorzugt mit einem Winkel von 10° bis 50°, höchst bevorzugt mit einem Winkel von 20° bis 40°, gegen die Horizontale geneigt, die durch einen gedacht horizontal und ungeneigt verlaufenden Stirnseitenwandabschnitt (siehe gestrichelte Linie) gebildet ist. Im hier gezeigten Ausführungsbeispiel der Figuren 2a und 2b beträgt dieser Winkel lediglich beispielhaft in etwa 25°.

Aus den Figuren 2a und 2b ist weiter ersichtlich, dass der Stirnseitenwandabschnitt 15 auf seiner, bezogen auf den hier gezeigten Profilelementquerschnitt, der inneren Profilseite 8 abgewandten Seite mit einem zweiten Übergangsbereich 17 in eine äußere Profilseite 18 übergeht. Auch dieser zweite Übergangsbereich 17 ist hier beispielhaft verrundet. Zudem ist die äußere Profilseite 18 hier, bezogen auf die Profilelement-Hochachsenrichtung z, beispielhaft geradlinig verlaufend ausgebildet.

Wie dies insbesondere aus der Figur 2a ersichtlich ist, befindet sich die verrundete Nase 16 im hier gezeigten Ausführungsbeispiel im unbelasteten Zustand in etwa auf gleicher Höhe mit dem freien Ende 11 der Bearbeitungslinie 3. Dadurch gelangen dann die Profilelemente 5 im Wesentlichen gleichzeitig mit dem freien Ende 11 der Bearbeitungslinie 3 zur Anlage an dem Bearbeitungsmaterial, hier der Wellpappe 7.

Den Figuren 2a und 2b kann zudem weiter entnommen werden, dass der erste Profilelement-Wandabschnitt 13 mit einem Angrenzungsbereich unmittelbar und damit im Wesentlichen spaltfrei an einem unteren Bereich der Seitenflanken 4 der Bearbeitungslinie 3 anliegt, wobei dieser untere Bereich der Bearbeitungslinie 3 dem freien Ende 11 der Bearbeitungslinie 3 gegenüberliegt und mit einem Teilbereich in der Bearbeitungsplatte 2 fest verankert ist.

Der Angrenzungsbereich ist hier durch eine vertikale und in Hochachsenrichtung verlaufende Fläche 19 des ersten Profilelement-Wandabschnittes 13 gebildet. Diese Fläche kann eine Länge von 0,5 mm bis 3,0 mm, bevorzugt von 0,8 mm bis 1,5 mm, aufweisen. Im hier gezeigten Beispielfall weist die Fläche 19 beispielsweise eine Länge von 1,0 mm auf.

Wie dies weiter sehr gut aus der Zusammenschau der Figuren 2a und 2b ersichtlich ist, überragt der erste Profilelement-Wandabschnitt 13 den zweiten Profilelement-Wandabschnitt 14, bezogen auf die Querrichtung y und/oder in Richtung zur zugeordneten Seitenflanke 4 der Bearbeitungslinie 3 hin. In Verbindung mit der unmittelbaren Anlage der Fläche 19 an der jeweils zugeordneten Seitenflanke 4 der Profilelemente 5 wird dadurch erreicht, dass der erste Profilelement-Wandabschnitt 13 den zweiten Profilelement-Wandabschnitt 14 entsprechend dem Spaltabstand überragt, im hier gezeigten Beispielfall um 1,8 mm überragt.

Wie dies aus den Figuren 2a und 2b zudem weiter ersichtlich ist, geht auch der erste Profilelement-Wandabschnitt 13 stetig, also nahtlos ohne Kante bzw. Stufe, in den Krümmungswandabschnitt 9 über.

Die gesamte Höhe der Profilelemente 5, bezogen auf den Profilelementquerschnitt und gemessen zwischen den beiden, in Profilelement-Hochachsenrichtung z gesehen einander abgewandten Außenflächen des ersten Profilelement-Wandabschnittes 13 und des zweiten Profilelement-Wandabschnittes 14 beträgt beispielsweise 5,0 mm bis 15,0 mm, bevorzugt 6,0 mm bis 12,0 mm, höchst bevorzugt 7,0 mm bis 10,0 mm.

Weiter geht der erste Profilelement-Wandabschnitt 13 an seiner, dem Krümmungswandabschnitt 9 abgewandten Unterseite in einen sich in Richtung von der inneren Profilseite 8 bzw. der Bearbeitungslinie 3 weg erstreckenden Bodenwandabschnitt 20 der Profilelemente 5 über. Der Bodenwandabschnitt 20 ist hierbei bevorzugt ein, bezogen auf den gezeigten Profilelementquerschnitt der Figuren 2a und 2b, horizontal verlaufender Wandabschnitt, der an seinem, der inneren Profilseite 8 abgewandten Ende in die äußere Profilseite 18 übergeht. Der Bodenwandabschnitt 20 kann zudem mittels eines Haftmittels versehen sein, das hier nicht gezeigt ist, so dass die Profilelemente 5 an der Bearbeitungsplatte 2 funktionssicher in der gewünschten Position angeordnet und gehalten werden können. Das Haftmittel kann beispielsweise eine Haftschicht sein.

Die Profilelemente 5 sind hier hinsichtlich ihrer geometrischen Ausgestaltung als Gleichteile ausgebildet, was grundsätzlich der bevorzugten Ausgestaltung und Ausführungsform entspricht. Alternativ dazu können jedoch, wenn besondere Bearbeitungsaufgaben anstehen, gegebenenfalls auch unterschiedliche Profilelemente zu beiden Seiten einer Bearbeitungslinie angeordnet werden. Diese Unterschiede können sich dabei auf wenigstens einen Teil der vorstehend beschriebenen geometrischen Abmessungen beziehen.

Wird nunmehr die Vorrichtung 1, wie in der Figur 1b schematisch und prinzipiell dargestellt, geschlossen, gelangen die beiden Profilelemente 5 mit ihren Stirnseitenwandabschnitten 15 ebenso zur Anlage an der Wellpappe 7 wie das freie Ende 11 der Bearbeitungslinie 3. Das freie Ende 11 der Bearbeitungslinie 3, die beispielhaft aus einem Stahlmaterial gebildet ist, taucht dabei an dem konkreten Bearbeitungsbereich 21, an der die Wellpappe 7 gerillt werden soll, so tief in die Wellpappe 7 ein, dass die Decklage 22 ebenso wie die Zwischenlage 23 und die beiden Wellenlagen 24, 25 in Richtung einer Bodenlage 26 gepresst werden, wodurch insbesondere auf die Decklage 22 Zugkräfte wirken, die beispielsweise bei sehr trockener Wellpappe bzw. bei sehr dünner Decklage 22 zu einem Einreißen der Decklage führen können. Mit den erfindungsgemäß ausgebildeten Profilelementen 5 wird dies jedoch zuverlässig verhindert, da diese im in der Figur 1b gezeigten komprimierten Zustand jeweils eine Schubkraft 27 in Richtung der Bearbeitungslinie 3 erzeugen, die den durch die Bearbeitungslinie 3 im Bearbeitungsbereich 21 erzeugten Zugkräften entgegenwirkt. Dadurch kann dann das Einreißen der Wellpappe 7, insbesondere im Bereich der Decklage 22, zuverlässig vermieden werden.

In den Figuren 3a bis 3c ist weiter beispielhaft gezeigt, dass ein Zurichtstreifen 28 in Verbindung mit den erfindungsgemäß ausgebildeten Profilelementen 5 einfach, funktionssicher und positionsgenau auf der Gegenplatte 6 angehaftet werden kann:
Wie dies aus den Figuren 3a bis 3c ersichtlich ist, weist der Zurichtstreifen 28 eine Trägerschicht 29 auf, auf der zwei benachbarte und voneinander beabstandete Materialstreifen 30 angeordnet sind, die zwischen sich einen Nutkanal 31 ausbilden, in dem ein Leitstreifen 32 lösbar gehaltert ist.

Der Leitstreifen ist, wie in den Figuren 3a und 3b gezeigt, mittels einer durch zwei Klemmschenkel 33 gebildeten Klemmvorrichtung auf das freie Ende 11 der Bearbeitungslinie 3 aufsteckbar, um den Zurichtstreifen 28 dort, für eine nachfolgende lagegenaue Positionierung des Zurichtstreifens 28 auf der Gegenplatte 6 lösbar zu haltern.

Zum Aufstecken des Zurichtstreifens 28 durchgreift jeder der beiden Klemmschenkel 33 den jeweils zugeordneten Spalt 12 zwischen der Bearbeitungslinie 3 und dem jeweiligen Profilelement 5, so dass jeder der beiden Klemmschenkel 33 entsprechend zugeordnet in einen der beiden Freiräume 10 eingreift und dort unter klemmender Anlage an der zugeordneten Seitenflanke 4 der Bearbeitungslinie 3 aufgenommen ist. Hierbei kann vorgesehen sein, dass der zweite Profilelement-Wandabschnitt 14 der beiden Profilelemente 5 im aufgesteckten Zustand des Zurichtstreifens 28 im Wesentlichen an dem jeweils zugeordneten Klemmschenkel 33 anliegt.

Die Trägerschicht 29 weist im hier gezeigten Beispielfall an ihrer Unterseite eine Haftschicht 34 auf, die zum Beispiel eine durch ein Klebeband gebildete Haftschicht sein kann.

Ausgehend von dem in der Figur 3a gezeigten aufgesteckten Zustand des Zurichtstreifens 28 kann nunmehr die Vorrichtung 1 geschlossen werden und beispielsweise die Bearbeitungsplatte 2 in Richtung Gegenplatte 6 abgesenkt werden, und zwar so lange, bis die Haftschicht 34 zur Anlage auf der Gegenplatte 6 gelangt, wodurch sich der Zurichtstreifen 28 an der Gegenplatte 6 anhaftet. Damit gelingt eine lagegenaue Positionierung und Ausrichtung des Zurichtstreifens 28 zur Bearbeitungslinie 3, die anschließend (Figur 3c) wieder vom Zurichtstreifen 28 abgehoben werden kann. Es versteht sich, dass die Haftkraft der Haftschicht 34 dann entsprechend größer sein muss als die Klemmkraft der Klemmschenkel 33 an der Bearbeitungslinie.

Anschließend kann nun, was in den Figuren allerdings nicht mehr dargestellt ist, der Leitstreifen 32 vom Nutkanal 31 entfernt werden und die Vorrichtung 1 steht einsatzbereit zur Verfügung. Auch in Verbindung mit einer derartigen Gegenzurichtung ergeben sich dann die in Verbindung mit der Figur 1b beschriebenen bearbeitungsseitigen Vorteile beim Einsatz der erfindungsgemäßen Profilelemente in Verbindung mit der erfindungsgemäßen Vorrichtung.

**Bezugszeichenliste**

| | | | |
|---|---|---|---|
| 1 | Vorrichtung | 28 | Zurichtstreifen |
| 2 | Bearbeitungsplatte | 29 | Trägerschicht |
| 3 | Bearbeitungslinie | 30 | Materialstreifen |
| 4 | Seitenflanke | 31 | Nutkanal |
| 5 | Profilelement | 32 | Leitstreifen |
| 6 | Gegenplatte | 33 | Klemmschenkel |
| 7 | Bearbeitungsmaterial/Wellpappe | 34 | Haftschicht |
| 8 | innere Profilseite | | |
| 9 | Krümmungswandabschnitt | | |
| 10 | Freiraum | | |
| 11 | freies Ende | | |
| 12 | Spalt | | |
| 13 | erster Profilelement-Wandabschnitt | | |
| 14 | zweiter Profilelement-Wandabschnitt | | |
| 15 | Stirnseitenwandabschnitt | | |
| 16 | verrundete Nase | | |
| 17 | Übergangsbereich | | |
| 18 | äußere Profilseite | | |
| 19 | Fläche | | |
| 20 | Bodenwandabschnitt | | |
| 21 | Bearbeitungsbereich | | |
| 22 | Decklage | | |
| 23 | Zwischenlage | | |
| 24 | Wellenlage | | |
| 25 | Wellenlage | | |
| 26 | Bodenlage | | |
| 27 | Schubkraft | | |

## Patentansprüche

1. Vorrichtung zum Bearbeiten, insbesondere zum Stanzen, Rillen, Prägen und/oder Perforieren, von flächigem Bearbeitungsmaterial, insbesondere von Papier, Karton, Wellpappe und/oder Kunststoff,
mit einer Bearbeitungsplatte (2), von der wenigstens eine Bearbeitungslinie (3) abragt, wobei wenigstens einer Seitenflanke (4) der wenigstens einen Bearbeitungslinie (3), vorzugsweise beiden Seitenflanken (4) der wenigstens einen Bearbeitungslinie (3), wenigstens ein Profilelement (5) zugeordnet ist, das sich zumindest bereichsweise in Längsrichtung entlang der zugeordneten Seitenflanke (4) erstreckt und das zumindest bereichsweise, vorzugsweise vollständig, aus einem Elastomermaterial ausgebildet ist,
**dadurch gekennzeichnet,**
**dass** das wenigstens eine Profilelement (5) geeignet und ausgebildet ist, im Betrieb der Vorrichtung (1) auf einer Oberseite eines Bearbeitungsmaterials (7) auf- und/oder anzuliegen und im komprimierten Zustand eine Schubkraft (27) in Richtung der Bearbeitungslinie (3) zu erzeugen, die einer durch die Bearbeitungslinie (3) erzeugten Zugkraft im Bearbeitungsbereich (21) entgegenwirkt.

2. Vorrichtung nach Anspruch 1, **dadurch gekennzeichnet, dass** das wenigstens eine Profilelement (5) auf der, der Bearbeitungslinie (3) zugewandten inneren Profilseite (8) eine, vorzugsweise konkave, Ausnehmung aufweist, die durch einen nach innen gewölbten Krümmungswandabschnitt (9) gebildet ist und/oder die im unbelasteten Grundzustand einen Freiraum (10) zwischen der inneren Profilseite (8) und der Bearbeitungslinie (3) ausbildet, der über einen im Bereich des freien Endes (11) der Bearbeitungslinie (3) ausgebildeten Spalt (12) zwischen der zugeordneten Seitenflanke (4) der Bearbeitungslinie (3) und dem Profilelement (5) zugänglich ist.

3. Vorrichtung nach Anspruch 2, **dadurch gekennzeichnet, dass** sich der Krümmungswandabschnitt (9), bezogen auf den Profilelementquerschnitt, zwischen einem ersten Profilelement-Wandabschnitt (13) und einem davon in Profilelement-Hochachsenrichtung beabstandeten zweiten Profilelement-Wandabschnitt der inneren Profilseite (8) erstreckt, wobei der zweite Profilelement-Wandabschnitt (14) im unbelasteten Grundzustand dem freien Ende (11) der Bearbeitungslinie (3) zugeordnet ist und zur Ausbildung des Spaltes (12) einen definierten Spaltabstand zu der zugeordneten Seitenflanke (4) der Bearbeitungslinie (3) aufweist.

4. Vorrichtung nach Anspruch 3, **dadurch gekennzeichnet, dass** der Spaltabstand (12) zwischen dem zweiten Profilelement-Wandabschnitt (14) und der Seitenflanke (4) 0,5mm bis 5,0mm, bevorzugt 1,0mm bis 4,0mm, höchst bevorzugt 1,5mm bis 2,5mm, beträgt.

5. Vorrichtung nach einem der vorhergehenden Ansprüche, **dadurch gekennzeichnet, dass** das wenigstens eine Profilelement (5) einen Stirnseitenwandabschnitt (15) aufweist, der im Bereich des freien Endes (11) der Bearbeitungslinie (3) einen Bearbeitungsmaterial-Kontaktbereich ausbildet, vorzugsweise dergestalt, dass eine der Bearbeitungslinie (3) zugewandte innere Profilseite (8) mittels eines im Bereich des freien Endes (11) der Bearbeitungslinie (3) ausgebildeten Übergangsbereichs in den, den Bearbeitungsmaterial-Kontaktbereich ausbildenden Stirnseitenwandabschnitt (15) übergeht.

6. Vorrichtung nach Anspruch 3 oder 4 und nach Anspruch 5, **dadurch gekennzeichnet, dass** der zweite Profilelement-Wandabschnitt (14) den Übergangsbereich als einen Übergangsbereich zwischen dem Krümmungswandabschnitt (9) und dem sich in Richtung von der inneren Profilseite (8) und/oder der Bearbeitungslinie (3) weg erstreckenden Stirnseitenwandabschnitt (15) des Profilelementes (5) ausbildet.

7. Vorrichtung nach Anspruch 5 oder 6, **dadurch gekennzeichnet, dass** der Übergangsbereich durch eine Verrundung, bevorzugt durch eine, bezogen auf den Profilelementquerschnitt, vorsprungartig von der inneren Profilseite (8) und/oder in Richtung Bearbeitungslinie (3) abragende verrundete Nase (16) gebildet ist.

8. Vorrichtung nach einem der Ansprüche 5 bis 7, **dadurch gekennzeichnet, dass** der Übergangsbereich stetig in den Krümmungswandabschnitt (9) und/oder in den Stirnseitenwandabschnitt (15) übergeht.

9. Vorrichtung nach einem der Ansprüche 5 bis 8, **dadurch gekennzeichnet, dass** der Stirnseitenwandabschnitt (15), bezogen auf den Profilelementquerschnitt, eine winklig und/oder schräg verlaufende stirnseitige Anlagefläche des Profilelementes (5) ausbildet, die in Richtung von einer Oberseite eines Bearbeitungsmaterials (7) weg gegen die Horizontale geneigt ist.

10. Vorrichtung nach Anspruch 9, **dadurch gekennzeichnet, dass** der Stirnseitenwandabschnitt (15) mit einem Winkel von 10° bis 50°, bevorzugt mit einem Winkel von 20° bis 40°, gegen die Horizontale, vorzugsweise gebildet durch einen gedacht horizontal und ungeneigt verlaufenden Stirnseitenwandabschnitt, geneigt ist.

11. Vorrichtung nach einem der Ansprüche 5 bis 10, **dadurch gekennzeichnet, dass** der Stirnseitenwandabschnitt (15) auf seiner, bezogen auf den Profilelementquerschnitt, der inneren Profilseite (8) abgewandten Seite mit einem zweiten Übergangsbereich (17) in eine äußere Profilseite (18) übergeht, wobei bevorzugt vorgesehen ist, dass der zweite Übergangsbereich (17) verrundet ist und/oder dass die äußere Profilseite (18), bezogen auf die Profilelement-Hochachsenrichtung geradlinig oder gekrümmt verläuft.

12. Vorrichtung nach einem der Ansprüche 3 bis 11, **dadurch gekennzeichnet, dass** der zweite Profilelement-Wandabschnitt (14), bevorzugt die Verrundung, höchst bevorzugt die verrundete Nase, das freie Ende (11) der Bearbeitungslinie (3) im unbelasteten Grundzustand und bezogen auf die Profilelement-Hochachsenrichtung wenigstens mit einem Teilbereich überragt oder dass der zweite Profilelement-Wandabschnitt (14), bevorzugt die Verrundung, höchst bevorzugt die verrundete Nase (16), unterhalb des freien Endes (11) der Bearbeitungslinie (3) liegt oder sich in etwa auf gleicher Höhe mit dem freien Ende (11) der Bearbeitungslinie (3) befindet.

13. Vorrichtung nach einem der Ansprüche 3 bis 12, **dadurch gekennzeichnet, dass** der erste Profilelement-Wandabschnitt (13) mit einem Angrenzungsbereich unmittelbar an einen zugeordneten Flankenabschnitt der Seitenflanke (4) der Bearbeitungslinie (3) angrenzt, vorzugsweise dort spaltfrei anliegt, wobei bevorzugt vorgesehen ist, dass der Flankenabschnitt durch einen bearbeitungsplattenseitigen unteren Bereich der zugeordneten Seitenflanke (4) der Bearbeitungslinie (3) gebildet ist.

14. Vorrichtung nach einem der Ansprüche 3 bis 13, **dadurch gekennzeichnet, dass** der erste Profilelement-Wandabschnitt (13) den zweiten Profilelement-Wandabschnitt (14), bezogen auf die Querrichtung und/oder in Richtung zur zugeordneten Seitenflanke (4) der Bearbeitungslinie (3) hin überragt, vorzugsweise um 0,5mm bis 5,0mm, bevorzugt um 1,0mm bis 4,0mm, höchst bevorzugt um 1,5mm bis 2,5mm, überragt.

15. Vorrichtung nach einem der Ansprüche 3 bis 14, **dadurch gekennzeichnet, dass** der erste Profilelement-Wandabschnitt (13) stetig in den Krümmungswandabschnitt (9) übergeht.

16. Vorrichtung nach einem der Ansprüche 3 bis 15, **dadurch gekennzeichnet, dass** der erste Profilelement-Wandabschnitt (13) an seiner, dem Krümmungswandabschnitt (9) abgewandten Unterseite in einen sich in Richtung von der inneren Profilseite (8) und/oder der Bearbeitungslinie (3) weg erstreckenden Bodenwandabschnitt (20) des Profilelementes (5) übergeht, wobei bevorzugt vorsehen ist, dass das Profilelement (5) mit dem Bodenwandabschnitt (20) an der Bearbeitungsplatte (2) angebunden ist, vorzugsweise mittels eines Befestigungselementes und/oder mittels eines Haftmittels angebunden ist.

17. Vorrichtung nach einem der Ansprüche 2 bis 16, **dadurch gekennzeichnet, dass** der Krümmungswandabschnitt (9) durch eine C-förmig gekrümmte Wölbung, bevorzugt durch eine kreisförmig gekrümmte Wölbung mit einem definierten Krümmungsradius gebildet ist, wobei bevorzugt vorgesehen ist, dass der Krümmungsradius 3,0mm bis 15,0mm, bevorzugt 4,0mm bis 12,0mm, höchst bevorzugt 4,0mm bis 10,0mm, beträgt.

18. Vorrichtung nach einem der vorhergehenden Ansprüche, **dadurch gekennzeichnet,**
**dass** eine der Bearbeitungsplatte (2) zugeordnete Gegenplatte (6) vorgesehen ist,
**dass** ein Zurichtstreifen (28) als Gegenzurichtung vorgesehen ist, der geeignet und ausgebildet ist, auf der Gegenplatte (6) angehaftet zu werden,
**dass** der Zurichtstreifen (28) eine, zwei benachbarte und voneinander beabstandete Materialstreifen (30) tragende Trägerschicht (29) aufweist, wobei bevorzugt vorgesehen ist, dass die Trägerschicht (29) an ihrer Unterseite mit einer Haftschicht (34) und einer die Haftschicht (34) abdeckenden Abdeckschicht versehen ist,
**dass** die beiden beabstandeten Materialstreifen (30) zwischen sich einen Nutkanal (31) ausbilden, in dem ein Leitstreifen (32) lösbar gehaltert ist,
**dass** der Leitstreifen (32) mittels einer durch zwei Klemmschenkel (33) gebildeten Klemmvorrichtung auf das freie Ende (11) der Bearbeitungslinie (3) aufsteckbar ist, um den Zurichtstreifen (28) dort, insbesondere für eine nachfolgende lagegenaue Positionierung des Zurichtstreifens (28) auf der Gegenplatte (6), lösbar zu haltern,
**dass** beiden Seitenflanken (4) der wenigstens einen Bearbeitungslinie (3) jeweils wenigstens ein Profilelement (5) zugeordnet ist, das sich zumindest bereichsweise in Längsrichtung entlang der zugeordneten Seitenflanke (4) erstreckt, so dass im unbelasteten Grundzustand ein Freiraum (10) zwischen der inneren Profilseite (8) der jeweiligen Profilelemente (5) und der Bearbeitungslinie (3) ausgebildet ist, der im unbelasteten Grundzustand über einen von Seiten des freien Endes (11) der Bearbeitungslinie (3) her zugänglichen Spalt (12) zwischen der zugeordneten Seitenflanke (4) der Bearbeitungslinie (3) und dem Profilelement (5) zugänglich ist,
**dass** jeder der beiden Klemmschenkel (33) im aufgesteckten Zustand des Leitstreifens (32) und damit des Zurichtstreifens (28) den jeweils zugeordneten Spalt (12) zwischen der Bearbeitungslinie (3) und dem Profilelement (5) durchgreift und in einen der beiden Freiräume (10) eingreift und dort unter klemmender Anlage an der zugeordneten Seitenflanke (4) der Bearbeitungslinie (3) aufgenommen ist, wobei bevorzugt vorgesehen ist, dass das jeweilige Profilelement (5), vorzugsweise der zweite Profilelement-Wandabschnitt (14) des jeweiligen Profilelementes (5), im aufgesteckten Zustand des Zurichtstreifens (28) an dem jeweils zugeordneten Klemmschenkel (33) anliegt.

19. Profilelement zur Verwendung in einer Vorrichtung zum Bearbeiten, insbesondere zum Stanzen, Rillen, Prägen und/oder Perforieren, von flächigem Bearbeitungsmaterial, insbesondere von Papier, Karton, Wellpappe und/oder Kunststoff, vorzugsweise zur Verwendung in einer Vorrichtung nach einem der vorhergehenden Ansprüche,
**dadurch gekennzeichnet,**
**dass** das Profilelement (5) geeignet und ausgebildet ist, auf einer Oberseite eines Bearbeitungsmaterials (7) auf- und/oder anzuliegen und im komprimierten Zustand eine Schubkraft (27) in Richtung der Bearbeitungslinie (3) zu erzeugen, die einer durch die Bearbeitungslinie (3) erzeugten Zugkraft im Bearbeitungsbereich (21) entgegenwirkt.

20. Verfahren zur Bearbeitung von flächigen Bearbeitungsmaterialien, vorzugsweise zum Bearbeiten von band- oder bogenförmigen Bearbeitungsmaterialien aus Papier, Karton, Wellpappe und/oder Kunststoff, mittels einer Vorrichtung nach einem der Ansprüche 1 bis 18,
**dadurch gekennzeichnet,**
**dass** das wenigstens eine Profilelement (5) im Betrieb der Vorrichtung (1) auf einer Oberseite eines Bearbeitungsmaterials (7) auf- und/oder anliegt und im komprimierten Zustand eine Schubkraft (27) in Richtung der Bearbeitungslinie (3) erzeugt, die einer durch die Bearbeitungslinie (3) erzeugten Zugkraft im Bearbeitungsbereich (21) entgegenwirkt.
